# EUROPÄISCHE PATENTSCHRIFT

(11) **EP 1 080 290 B1**
(45) Veröffentlichungstag und Bekanntmachung des Hinweises auf die Patenterteilung: **10.03.2004**
(21) Anmeldenummer: 00907402.2
(22) Anmeldetag: 14.03.2000
(51) Int. Cl.: E05D 13/00, E05F 5/00

(54) **PUFFERVORRICHTUNG**
BUFFER DEVICE
DISPOSITIF TAMPON

(30) Priorität: 16.03.1999 CH 48199
(43) Veröffentlichungstag der Anmeldung: 07.03.2001
(73) Patentinhaber: HAWA AG, CH-8932 Mettmenstetten (CH)
(72) Erfinder: HAAB, Karl, CH-6353 Weggis (CH); HAAB, Otto, CH-8932 Mettmenstetten (CH)
(74) Vertreter: Rutz, Peter
(86) Internationale Anmeldenummer: PCT/CH2000/000145
(87) Internationale Veröffentlichungsnummer: WO 2000/055460

(56) Entgegenhaltungen:
- EP-A- 0 444 378
- EP-A- 0 502 285
- EP-A- 0 733 766
- CH-A- 657 415
- DE-A- 19 612 125

## Beschreibung

Die Erfindung betrifft eine Puffervorrichtung für in Schienen geführte Laufwerke nach dem Oberbegriff des Patentanspruchs 1.

Falt- oder schiebbare Raumtrenner, zum Unterteilen von Räumen, wie sie in Fig. 8 (siehe auch WO 96121788) dargestellt sind, weisen mindestens ein verschiebbares Türelement auf, das meist mittels Scharnieren mit wenigstens einem weiteren Türelement verbunden und auf einer Türseite in einer oberen Laufschiene und einer unteren Lauf- oder Führungsschiene drehbar gehalten und geführt ist. In Fig. 8 ist beispielsweise eine Raumöffnung gezeigt, die mittels einer Tür 201 sowie drei über je drei Scharniere 209 miteinander verbundene und gegenseitig faltbare Türelemente 2, 2', 2" abschliessbar ist. Vom ersten Türelement 2 aus gesehen, wird bei Falttüren normalerweise jedes zweite Türelement 2, 2", ... aufgehängt und unten geführt. Die Türelemente 2 und 2" werden daher oben in einer Laufschiene 4 und unten in einer Führungsnut 208 geführt. Die Türelemente 2, 2', 2" können somit zusammengefaltet entlang der Schiene 4 verschoben werden.

Zur Führung der Türelemente 2, 2', 2" werden z.B. Schienen 4 und Laufwerke 6 verwendet, wie sie in Fig. 9 gezeigt und aus der EP 0 733 766 A1 und der CH 657 415 A bekannt sind. Die mittels einem Bügel 211 und zwei Schrauben 212, 213 an einer Wand 206 befestigte Schiene 4 weist ein nach unten geöffnetes U-Profil mit Fussstücken 402 auf, auf dessen Laufflächen 5 die Räder 8 des Laufwerks 6 abrollen.

Fig. 1 zeigt die Schiene 4 und das Laufwerk 6 in dem in Fig. 9 eingetragenen Schnitt A-A. Ein Türelement 2 ist anhand eines Beschlagsystems, das aus einer Halterung 3 und einer Verbindungsschraube 1 besteht, mit dem Laufwerk 6 verbunden. Die Halterung 3 ist durch vier Schrauben mit dem Türelement 2 verbunden. Die Verbindungsschraube 1, die drehbar in der Halterung 3 gelagert ist, ist in ein im Körper 7 des Laufwerks 6 vorgesehenes Gewinde 9 eingeschraubt.

Fig. 1 zeigt ferner eine bekannte Puffervorrichtung 100, die einen Körper 101 aufweist, der mit einem Dämpfungselement 102 und einer Haltefeder 103 verbunden ist. Die Puffervorrichtung 100 dient zum kontrollierten Stoppen des Laufwerks 6, wenn das Türelement 2 bis zum Anschlag geführt wird. Dadurch wird verhindert, dass das Türelement 2 an den Rahmen 202 anschlägt. Oft soll das erste Türelement 2 am Anschlag bzw. beim Rahmen gehalten werden, damit die weiteren Türelemente 2', 2", ... zum Abschliessen der Öffnung aufgefaltet werden können. Zum Halten des Türelementes 2 bzw. des dazu korrespondierenden Laufwerks 6 dient die Haltefeder 103, welche mit dem Körper 101 der Puffervorrichtung 100 verbunden wurde. Wenn das Laufwerk 6 gegen die Puffervorrichtung 100 bzw. das Dämpfungselement 102 auffährt, wird die Haltefeder 103 an einem auf dem Laufwerkskörper 7 rampenförmig angeordneten Nocken 29 hochgefahren und schnappt dahinter ein, sobald das Laufwerk 6 auf das Dämpfungselement 102 auftrifft.

Die gezeigte Puffervorrichtung 100 besteht, wie oben beschrieben aus mehreren Teilen und muss somit in verschiedenen Arbeitsgängen mit beträchtlichem Aufwand hergestellt und zusammengesetzt werden. Die Verbindung zwischen der Haltefeder 103 und dem Körper 101 ist regelmässig einer erheblichen Krafteinwirkung ausgesetzt, weshalb frühzeitig Verschleisserscheinungen und eine mangelnde Funktionstüchtigkeit auftreten können.

Durch die Haltefeder 103 wird das Türelement 2 an einem Anschlag festgehalten und kann nur durch eine Krafteinwirkung wieder in Bewegung versetzt werden. Je nach Anwendungsfall kann die von der Haltefeder 103 ausgeübte Haltekraft zu gering oder zu stark sein.

Grundsätzlich ergibt sich bei diesen bekannten Vorrichtungen daher ein relativ hoher Wartungsaufwand. Ferner ist der Montagevorgang mit einem nicht unerheblichen Aufwand verbunden. Zur Montage der Puffervorrichtung sind nämlich Bohrungen in der Schiene 4 vorzusehen, durch die Schrauben geführt werden, die mit der Puffervorrichtung verbunden werden.

Der vorliegenden Erfindung liegt daher die Aufgabe zugrunde, eine kostengünstige, stabile und einfach montierbare Puffervorrichtung zu schaffen, die es erlaubt, ein verschiebbar gelagertes Türelement im Lauf abzufedern und in einer vorgesehenen Position zu halten.

Die Lösung dieser Aufgabe gelingt mit den in Anspruch 1 angegebenen Massnahmen. Vorteilhafte Ausgestaltungen der Erfindung sind in weiteren Ansprüchen angegeben.

Durch die erfindungsgemässe Puffervorrichtung, die mit geringem Aufwand bequem montiert werden kann, lassen sich mit verschiebbaren Türelementen verbundene Laufwerke im Lauf abfedern und derart in einer vorgesehenen Position halten, dass während dem Öffnen und Schliessen von Türelementen eine bündige Verbindung des ersten Türelementes mit dem Rahmen gewährleistet bleibt. Erst durch eine kräftigere Zugbewegung lässt sich das erste Türelement aus der Puffervorrichtung wieder lösen und wegschieben. Die Puffervorrichtung kann kostengünstig aus einer einzigen Metallplatte gefertigt und durch ein Dämpfungselement ergänzt werden. Da die Haltefeder vorzugsweise Bestandteil des Körpers der Puffervorrichtung ist, ergibt sich nebst der Reduktion des Herstellungsaufwandes eine hohe Stabilität der Vorrichtung. Die Haltefeder kann femer getrennt vom erfindungsgemäss geformten Körper der Puffervorrichtung hergestellt und anschliessend, vorzugsweise durch Nieten oder Schrauben, mit diesem kraftschlüssig verbunden werden.

In einer vorzugsweisen Ausgestaltung der Erfindung lässt sich die Haltefeder wahlweise vorspannen, wodurch sich die Kraft einstellen lässt mit der das Türelement 2 am Anschlag gehalten wird.

Nachfolgend wird die Erfindung anhand einer Zeichnung näher erläutert. Dabei zeigt :
- Fig. 1: die bekannte Puffervorrichtung 100, eingebaut in eine Schiene 4, in der ein mit einem Türelement 2 verbundenes Laufwerk 6 geführt ist,
- Fig. 2: eine Seitenansicht der erfindungsgemässen Puffervorrichtung 10,
- Fig. 3: die Puffervorrichtung 10 gemäss Fig. 2 von vorn,
- Fig. 4: die Puffervorrichtung 10 gemäss Fig. 2 von oben,
- Fig. 5: die in eine Schiene 4 eingebaute Puffervorrichtung 10 gemäss Fig. 2 von hinten,
- Fig. 6: die erfindungsgemässe Puffervorrichtung 10, eingebaut in eine Schiene 4, in der ein mit einem Türelement 2 verbundenes Laufwerk 6 geführt ist,
- Fig. 7: den aus einem Blech gestanzten, noch nicht gebogene Körper 11 der erfindungsgemässen Puffervorrichtung 10,
- Fig. 8: die eingangs beschriebenen Faltwände, die aus mehreren Türelementen 2, 2', 2" bestehen,
- Fig. 9: eine an einer Mauer montierte Schiene 4, die zur Aufnahme der erfindungsgemässen Puffervorrichtung 10 geeignet ist,
- Fig. 10: Flügelendstücke 17*, 19*, die zum beidseitigen Halten des Dämpfungselementes 12 vorgesehen sind und
- Fig. 11: eine erfindungsgemässe Puffervorrichtung 10, deren Haltefeder 131 durch eine Schraube 33 mit dem Körper 11 verbunden ist.

Fig. 8 zeigt die eingangs beschriebenen Faltwände, die aus mehreren dreh- und verschiebbaren Türelementen 2, 2', 2" bestehen. Die Türelemente 2, 2', 2" sind durch Laufwerke 6 in Schienen 4 geführt, wie sie in Fig. 9 gezeigt sind. Die mittels einem Bügel 211 und zwei Schrauben 212, 213 an einer Wand 206 befestigte U-Profil-förmige Schiene 4 weist ein oberes Schienenmittelstück 400 auf, das beidseitig mit Seitenplatten 401 verbunden ist, an deren Enden gegeneinander gerichtete Fussstücke 402 mit Laufflächen 5 vorhanden sind, auf denen die Räder 8 des Laufwerks 6 abrollen.

Fig. 1 und 6 zeigen die Schiene 4 und das Laufwerk 6 in dem in Fig. 9 eingetragenen Schnitt A-A. Ein Türelement 2 ist anhand eines Beschlagsystems, das aus einer Halterung 3 und einer Verbindungsschraube 1 besteht, mit dem Laufwerk 6 verbunden. Die Halterung 3 ist durch vier Schrauben am Türelement 2 befestigt. Die Verbindungsschraube 1, die drehbar in der Halterung 3 gelagert ist, ist in ein im Körper 7 des Laufwerks 6 vorgesehenes Gewinde 9 eingeschraubt. In Fig. 1 ist die eingangs beschriebene Puffervorrichtung 100 gezeigt. Fig. 6 zeigt eine erfindungsgemässe, in die Schiene 4 eingebaute Puffervorrichtung 10, die nachfolgend im Detail beschrieben wird.

Fig. 7 zeigt den aus einem. Blech gestanzten, noch nicht gebogenen Körper 11 der Puffervorrichtung 10. Der Körper 11 besteht aus einem Mittelstück 20, das auf der einen Seite mit einem ersten Flügel 14 und auf der anderen Seite mit einem zweiten Flügel 18 verbunden ist. Die Verlängerung des Mittelstücks 20 bildet nach dem Abschluss der Biegevorgänge eine Haltefeder 13, die vorzugsweise schmäler als das Mittelstück 20 ausgebildet ist.

Beim Übergang von der Haltefeder 13 zum Mittelstück 20 sind vorzugsweise beidseitig abgerundete Zonen 21 vorgesehen, die dafür sorgen, dass sich Biegespannungen dort verteilen, wodurch eine vorzeitige Materialermüdung an diesen Stellen vermieden wird.

Im Mittelstück 20 sind ferner zwei zur Aufnahme von Befestigungsschrauben 31, 32 (siehe Fig. 2) dienende Gewindebohrungen 131 und 132 vorgesehen. In der Verlängerung des Mittelstücks 20 ist eine weitere Gewindebohrung 130 vorgesehen, die zur Aufnahme einer Einstellschraube 30 dient, durch die die Haltefeder 13 vorgespannt werden kann.

Das Endstück des ersten Flügels 14 weist ein Frontstück 26 auf, das mit einer zur Aufnahme des Dämpfungselementes 12 vorgesehenen Öffnung 16 versehen ist. Der erste und der zweite Flügel 14, 18 weisen zudem Endstücke 17 bzw. 19 auf, die einander nach den Biegevorgängen überlappen (siehe Fig. 2-4).

Nachdem der Körper 11 der Puffervorrichtung, wie in Fig. 7 gezeigt, aus einem Blech ausgestanzt wurde, kann der Biegevorgang wie folgt ablaufen. Zuerst wird die Haltefeder 13 unter Berücksichtigung der benötigten Vorspannung sowie der Form des zu haltenden Laufwerkskörpers 7 (siehe Nocken 29) gebogen. Anschliessend wird das Frontstück 26, dann der erste Flügel 14 und dann der zweite Flügel 18 entlang Biegelinien 15, 22 und 23 zumindest annähernd senkrecht nach unten gebogen, dass die Endstücke 17 bzw. 19 der beiden Flügel 14 und 18 einander überlappen (siehe Fig. 2). Danach werden die Einstellschraube 30, die Befestigungsschrauben 31, 32 und das Dämpfungselement 12 eingefügt.

Zur Versteifung der Puffervorrichtung 10 werden vorzugsweise zusätzlich die in Fig. 2 und 3 gezeigten Kerben 25 in den Körper 11 eindrückt, durch die die beiden Flügel 14, 18 und das Mittelstück 20 gegenseitig stabilisiert werden. Die Kerben 25 können z.B. anhand eines Keils eingefügt werden, der relativ zum Flügel 14 bzw. 18 und dem Mittelstück 20 in einem Winkel von 45° gegen den Körper 11 geführt wird. Die gegenseitige Stabilisierung der Flügel 14, 18 und des Mittelstücks 20 verhindert, dass sich das Mittelstück 20 bei der Montage der Befestigungsschrauben 31, 32 durchbiegt, wodurch sich einerseits die Einstellung der Haltefeder 13 verändern und andererseits eine ungenügende Befestigung der Puffervorrichtung 10 in der Schiene 4 resultieren würde.

Fig. 3 zeigt die Puffervorrichtung 10 von vorn. Das zur Aufnahme des Dämpfungselementes 12 dienende Frontstück 26 verbindet die beiden Flügel 14 und 18 derart, dass ein Stoss auf das Frontstück 26 jeweils von beiden Flügeln 14 und 18 aufgefangen wird. Ferner ist die zur Einstellung der Haltefeder 13 dienende Einstellschraube 30 gezeigt.

Aus Fig. 2 und Fig. 3ist ferner ersichtlich, dass die beiden Flügel 14 und 18 frontseitig mit Ausnehmungen 141 bzw. 181 versehen sind, die es erlauben, die Puffervorrichtung 10 nach der Einführung in die Schiene 4 nach vom zu kippen. Dies kann notwendig werden, falls die Laufschiene mit Schrauben befestigt wird, deren Kopfhöhe oder Kopfform ein Durchschieben der Puffervorrichtung 10 verhindert. Wenn die Laufschiene montiert wird, sind Laufwerke 6 und Puffervorrichtung 10 bereits in der richtigen Reihenfolge in der Laufschiene eingeschoben. Die Ausnehmungen 141 bzw. 181 ermöglichen nun, dass die Puffervorrichtung 10 an einer z.B. durch den Kopf einer Befestigungsschraube verursachten Verengung gekippt und an der entsprechenden Stelle vorbei geschoben werden kann.

Fig. 4 zeigt die Puffervorrichtung 10 von oben. Gut erkennbar sind die zur Versteifung der Puffervorrichtung 10 dienenden Kerben 25. Ferner ist ersichtlich, wie das Frontstück 26 gegen den zweiten Flügel 18 gebogen ist und diesen am Ende überlappt.

Wie in Fig. 10 gezeigt, wäre es auch möglich, Endstücke 17* und 19* der Flügel 14, 18 derart auszugestalten und gegeneinander zu biegen, dass sie in der Mitte das Dämpfungselement 12 einklemmen. Die Qualität der Halterung des Dämpfungselementes 12 ist in diesem Fall jedoch von der Präzision der Biegevorgänge abhängig und nicht von der Qualität einer Bohrung 16, die im Frontstück 26 präzise vorgesehen werden kann.

Fig. 5 zeigt die in eine Schiene 4 eingebaute Puffervorrichtung 10 von hinten. Daraus ist ersichtlich, dass die beiden Flügel 14, 18 auf den Fussstücken 402 der Schiene 4 bzw. auf den Laufflächen 5 für die Rollen 8 aufliegen. Die Schrauben 31 und 32 sind gegen das Schienenmittelstück 400 soweit nach oben gedreht, dass die Puffervorrichtung zwischen dem Schienenmittelstück 400 und den Fussstücken 402 fest geklemmt ist. Durch die Kerben 25 wird das Mittelstück 20 gestützt, das durch die Befestigungsschrauben 31, 32 nach unten gedrückt wird.

Fig. 6 zeigt die erfindungsgemässe Puffervorrichtung 10, eingebaut in eine Schiene 4, in der ein mit einem Türelement 2 verbundenes Laufwerk 6 geführt ist. Das Laufwerk 6 liegt am Dämpfungselement 12 an und wird von der Haltefeder 13, die über den am Laufwerkskörper 7 vorgesehenen Nocken 29 geführt ist, in der gezeigten Position gehalten. Damit das Laufwerk 6 wieder von der Haltefeder 13 gelöst werden kann, muss eine Zugkraft aufgewendet werden, durch die die Haltefeder 13 wieder über den Nocken 29 angehoben wird. Zur Einstellung der Kraft, mit der das Laufwerk 6 an seinem Anschlag gehalten wird, lässt sich die Haltefeder 13 nach Bedarf vorspannen. In der Verlängerung des Mittelstücks 20 ist dazu eine Gewindebohrung 130 vorgesehen, die zur Aufnahme einer Einstellschraube 30 dient, die soweit gegen das Schienenmittelstück 400 gedreht wird, bis die Haltefeder 13 genügend weit nach unten gedrückt wird.

Selbstverständlich kann die erfindungsgemässe Puffervorrichtung 10 mit verschiedenartigen Schienen und Laufwerken vorteilhaft verwendet werden. In einer einfacheren Ausgestaltung kann auf die Einstellschraube 30 verzichtet werden. Grundsätzlich kann auch eine andere Montage in der Schiene 4 gewählt werden. Z.B. könnten die Flügel 14 und/oder 18 direkt mit der Schiene 4 verschraubt werden.

Fig. 11 zeigt eine erfindungsgemässe Puffervorrichtung 10, deren Haltefeder 131 kraftschlüssig mit dem erfindungsgemäss gefertigten Körper 11 verbunden ist. Die Verbindung kann, wie in Fig. 11 gezeigt, durch eine Schraube 33, aber auch durch eine Niete oder weitere Verbindungsmittel erfolgen. Diese Massnahme ist insbesondere dann sinnvoll, wenn zur Herstellung der Haltefeder 131 ein bestimmter Federstahl gefordert ist, der für die Herstellung des Körpers 11 nicht geeignet ist.

## Patentansprüche

1. Puffervorrichtung mit einem in einer Schiene (4) montierbaren Körper, einem Dämpfungselement zum Abfedern und einer Haltefeder zum Halten eines in der Schienen (4) geführten Laufwerks (6), das zum Tragen und Führen von schiebbaren Flügelelementen (2) vorgesehen ist, **dadurch gekennzeichnet, dass** der zumindest annähernd U-Profil-förmige, aus einem Metallelement gestanzte und gebogene Körper (11) der Puffervorrichtung (10) einen ersten und einen zweiten Flügel (14; 18) aufweist, die durch ein Mittelstück (20) miteinander verbunden sind, das mit einer zum Halten des Laufwerks (6) dienenden Haltefeder (13) verbunden oder verbindbar ist und dass die Endstücke (17, 19, 26; 17*, 19*) der Flügel (14; 18) zum Halten des Dämpfungselementes (12) vorgesehen sind.

2. Puffervorrichtung nach Anspruch 1, **dadurch gekennzeichnet, dass** das Mittelstück (20) eine zungenförmige Verlängerung aufweist, die die zum Halten des Laufwerks (6) dienende Haltefeder (13) bildet.

3. Puffervorrichtung nach Anspruch 1 oder 2, **dadurch gekennzeichnet, dass** das Dämpfungselement (12) zwischen den gegeneinander gebogenen Endstücke (17*; 19*) der Flügel (14, 18) gehalten wird oder, dass der erste Flügel (14) ein Frontstück (26) aufweist, das gegen den zweiten Flügel (18) gebogen und mit einer zur Aufnahme des Dämpfungselementes (12) dienenden Öffnung (16) versehen ist.

4. Puffervorrichtung nach Anspruch 1, 2 oder 3, **dadurch gekennzeichnet, dass** im Mittelstück (20) Gewindebohrungen (131, 132) für Befestigungsschrauben (31, 32) vorgesehen sind, dass der Körper (11) in einer U-Profil-förmigen Schiene (4) montierbar ist, die ein oberes Schienenmittelstück (400) aufweist, das beidseitig mit Seitenplatten (401) verbunden ist, an deren Enden gegeneinander gerichtete Fussstücke (402) vorhanden sind, wobei die beiden Flügel (14, 18) auf die Fussstücke (402) aufsetzbar und die Befestigungsschrauben (31, 32) gegen das Schienenmittelstück (400) drehbar sind.

5. Puffervorrichtung nach Anspruch 4, **dadurch gekennzeichnet, dass** im Mittelstück (20) oder dessen Verlängerung eine Gewindebohrung (130) für eine Einstellschraube (30) vorgesehen ist, die zur Einstellung einer Vorspannung für die Haltefeder (13) gegen das Schienenmittelstück (400) drehbar ist

6. Puffervorrichtung nach einem der vorhergehenden Ansprüche, **dadurch gekennzeichnet, dass** in den Körper (11) Kerben (25) eingeprägt sind, die zur Versteifung der Puffervorrichtung (10) dienen.

7. Puffervorrichtung nach einem der vorhergehenden Ansprüche, **dadurch gekennzeichnet, dass** die beiden Flügel (14, 18) vorn an der Unterseite mit Ausnehmungen (141, 181) versehen sind, die es erlauben, die in die Schiene (4) eingeführte Puffervorrichtung zu kippen.

8. Puffervorrichtung nach einem der vorhergehenden Ansprüche, **dadurch gekennzeichnet, dass** sich die gegeneinander gebogenen Endstücke (17, 19, 26; 17*, 19*) der beiden Flügel (14, 18) gegenseitig überlappen.

## Claims

1. A buffer device with a body which can be fitted in a rail (4), a damping element for cushioning, and a retaining spring for retaining a running mechanism (6) which is guided in the rail (4) and is provided for carrying and guiding slidable wing elements (2), **characterised in that** the at least approximately U-profile-shaped body (11) of the buffer device (10), which body (11) is punched and bent from a metal element, has a first and a second wing (14; 18), which are connected to each other by a central piece (20) which is or can be connected to a retaining spring (13) serving to retain the running mechanism (6), and wherein the end pieces (17, 19, 26; 17*, 19*) of the wings (14; 18) are provided to retain the damping element (12).

2. The buffer device as claimed in claim 1, **characterised in that** the central piece (20) has a tongue-shaped extension which forms the retaining spring (13) serving to retain the running mechanism (6).

3. The buffer device as claimed in claim 1 or 2, **characterised in that** the damping element (12) is retained between those end pieces (17*; 19*) of the wings (14,18) which are bent toward one another, or wherein the first wing (14) has a front piece (26) which is bent toward the second wing (18) and is provided with an opening (16) serving to receive the damping element (12).

4. The buffer device as claimed in claim 1, 2 or 3, **characterised in that** threaded drill-holes (131, 132) for fastening screws (31, 32) are provided in the central piece (20), wherein the body (11) can be fitted in a U-profile-shaped rail (4) which has an upper rail central piece (400) which is connected on both sides to side plates (401) whose ends have foot pieces (402) directed toward one another, in which case the two wings (14, 18) can be placed onto the foot pieces (402) and the fastening screws (31, 32) are rotatable with respect to the rail central piece (400).

5. The buffer device as claimed in claim 4, **characterised in that** a threaded drill-hole (130) for an adjusting screw (30) is provided in the central piece (20) or the extension thereof, which adjusting screw is rotatable with respect to the rail central piece (400) in order to adjust a prestress for the retaining spring (13).

6. The buffer device as claimed in one of the preceding claims, **characterised in that** notches (25) are impressed in the body (11), which notches serve to reinforce the buffer device (10).

7. The buffer device as claimed in one of the preceding claims, **characterised in that** at the front on the lower side the two wings (14, 18) are provided with recesses (141, 181) which enable the buffer device introduced into the rail (4) to tilt.

8. The buffer device as claimed in one of the preceding claims, **characterised in that** those end pieces (17, 19, 26; 17*, 19*) of the two wings (14, 18) which are bent toward one another mutually overlap.

## Revendications

1. Dispositif amortisseur avec un corps pouvant être monté dans un rail (4), un élément amortisseur pour la suspension sur ressort et un ressort de retenue d'un train de roulement (6), guidé dans les rails (4), qui est prévu pour porter et guider des éléments à aile (2) pouvant être coulissés, **caractérisé en ce que** le corps (11) du dispositif amortisseur (10), arqué et découpé à partir d'un élément métallique, ayant une forme se rapprochant au moins d'un profil en U, comporte une première et une deuxième aile (14, 18) qui sont reliées l'une à l'autre par une pièce intermédiaire (20) qui est raccordée ou raccordable à un ressort de retenue (13) servant au maintien du train de roulement (6) et **en ce que** les embouts (17, 19, 26, 17', 19') des ailes (14, 18) sont prévus pour le maintien de l'élément amortisseur (12).

2. Dispositif amortisseur selon la revendication 1, **caractérisé en ce que** la pièce intermédiaire (20) présente un prolongement en forme de languette qui forme le ressort de retenue (13) servant au maintien du train de roulement (6).

3. Dispositif amortisseur selon la revendication 1 ou 2, **caractérisé en ce que** l'élément amortisseur (12) est maintenu entre les embouts arqués l'un en face de l'autre (17', 19') des ailes (14, 18) ou bien **en ce que** la première aile (14) présente une pièce frontale (26) qui est arquée face à la deuxième aile (18) et munie d'un orifice (16) servant à loger l'élément amortisseur (12).

4. Dispositif amortisseur selon la revendication 1, 2 ou 3, **caractérisé en ce que** des trous taraudés (131, 132) sont prévus dans la pièce intermédiaire (20) pour des vis de fixation (31, 32), le corps (11) peut être monté dans un rail en forme de profil en U, lequel comporte une pièce intermédiaire de rail supérieure (400) qui est reliée des deux côtés à des plaques latérales (401) sur les extrémités desquelles se trouvent des parties inférieures (402) orientées à l'opposé, les deux ailes (14, 18) pouvant être placées sur les parties inférieures (402) et les vis de fixation (31, 32) pouvant être orientées contre la pièce intermédiaire de rail (400).

5. Dispositif amortisseur selon la revendication 4, **caractérisé en ce qu'**un trou taraudé (130) est prévu dans la pièce intermédiaire (20) ou son prolongement pour une vis de réglage (30) qui peut être tournée pour régler le serrage du ressort de retenue (13) contre la pièce intermédiaire de rail (400).

6. Dispositif amortisseur selon l'une des revendications précédentes, **caractérisé en ce que** des entailles (25) sont gravées dans le corps (11), lesquelles servent au renforcement du dispositif amortisseur (10).

7. Dispositif amortisseur selon l'une des revendications précédentes, **caractérisé en ce que** les deux ailes (14, 18) sont munies devant, au niveau de la face inférieure, d'évidements (141, 161) qui permettent de basculer le dispositif amortisseur inséré dans le rail (4).

8. Dispositif amortisseur selon l'une des revendications précédentes, **caractérisé en ce que** les embouts arqués l'un en face de l'autre (17, 19, 26, 17', 19') des deux ailes (14, 18) se chevauchent mutuellement.
